# EUROPÄISCHE PATENTSCHRIFT

(11) **EP 0 565 823 B1**
(45) Veröffentlichungstag und Bekanntmachung des Hinweises auf die Patenterteilung: **29.11.1995**
(21) Anmeldenummer: 93102149.7
(22) Anmeldetag: 11.02.1993
(51) Int. Cl.: B30B 9/14, B30B 9/18

(54) **Entwässerungspresse für durch Komprimieren entwässerbare Stoffe**
Press for dewatering substances through compression
Presse pour la déshydratation de matières par compression

(30) Priorität: 11.04.1992 DE 4212275; 11.09.1992 DE 4230384; 11.09.1992 DE 4230383; 11.09.1992 DE 4230385
(43) Veröffentlichungstag der Anmeldung: 20.10.1993
(73) Patentinhaber: Voith Sulzer Stoffaufbereitung GmbH, 88191 Ravensburg (DE)
(72) Erfinder: Schnell, Hans, W-7947 Mengen (DE); Volk, Armin, Dipl.-Ing. (FH), W-7987 Weingarten (DE)

(56) Entgegenhaltungen:
- EP-A- 0 037 041
- EP-A- 0 211 706
- EP-A- 0 219 785
- FR-A- 376 833
- FR-A- 1 494 284
- US-A- 2 260 865
- US-A- 3 073 239
- US-A- 3 527 158
- US-A- 3 715 977
- US-A- 4 256 035

## Beschreibung

Die Erfindung betrifft eine Entwässerungspresse für durch Komprimieren entwässerbare Stoffe gemäß dem Oberbegriff des Anspruchs 1. Ihre Arbeitsweise wird im folgenden am Beispiel von in der Altpapieraufbereitung anfallenden Abfällen beschrieben, ist aber auch auf andere durch Komprimieren entwässerbare Stoffe anwendbar.

Bekanntlich enthält das Altpapier zumeist einen gewissen Anteil von Störstoffen, welche bei der Aufbereitung zum Zweck der Wiederverwendung des Altpapiers entfernt werden sollen. Hierfür steht eine Anzahl von Maschinen und Verfahren zur Verfügung, die das weiter zu verarbeitende Altpapier als Gutstoff und die daraus entfernten Störstoffe als Reject ableiten. Diese Rejecte werden normalerweise deponiert oder auch in Spezialfällen zu neuen Produkten verarbeitet. Da die Altpapieraufbereitung in der Regel in wässeriger Suspension erfolgt, sind die Rejecte stark wasserhaltig, was sie schwer manipulierbar macht und die Transport- und Deponiekosten zu ihrer Beseitigung beträchtlich erhöht.

Als wirtschaftliches und praktikables Verfahren hat sich das mechanische Abpressen des Wassers aus dem Stoff erwiesen. So werden etwa Schneckenpressen verwendet, bei denen eine angetriebene Förderschnecke innerhalb eines im wesentlichen konzentrisch zylindrischen oder konischen, gelochten Blechmantels oder dergl. angeordnet ist. Der radial zugegebene Rejecteintrag wird im Zusammenwirken mit einer Staueinrichtung entwässert, wobei das Wasser durch den gelochten Blechmantel oder dergl. entweichen kann, während die Rejecte zurückgehalten werden. Die Verdichtung und Entwässerung des Rejects kann verbessert werden, wenn für den Blechmantel eine konische Form gewählt wird, deren Durchmesser sich in Rejectlaufrichtung verkleinert, wobei selbstverständlich auch der äußere Schneckendurchmesser an diese geometrischen Verhältnisse angepaßt werden muß. Werden die bekannten Entwässerungschnecken wie beschrieben ausgeführt, sind sie infolge der intensiven Reibung zwischen Reject und den Bauteilen der Maschine einem besonders großen Verschleiß ausgesetzt. Es findet nämlich eine beträchtliche Relativbewegung bei gleichzeitig enormen Axial- und Radialkräften zwischen dem bereits stark eingedickten Stoff und den Bauteilen statt. Zudem enthält dieses Reject - neben einem Rest an Fasern - oft viele kleine Metallteile und harte Plastikstücke, die erfahrungsgemäß zu einem hohen Verschleiß auch hochwertiger metallischer Bauteile führen können.

Aus der europäischen Anmeldung 0 219 785 A2 ist eine Entwässerungsschnecke bekannt, bei der die - überwiegend schaftlose - Schneckenwendel sich innerhalb des sie umgebenden Siebmantels schwimmend einstellen kann, wozu insbesondere ihre Elastizität in radialer Richtung genutzt wird. Sie wird auf dem größten Teil ihrer Länge durch das Stoffpolster geführt. Ein Ausweichen ist nur innerhalb eines dafür vorgesehenen kleinen Spiels zwischen Schnecke und Siebmantel möglich.

Die amerikanische Patentschrift 4,256,035 zeigt eine Kompaktierungspresse mit einer bezüglich des Gehäuses relativ kleinen Schnecke, sowohl was die Länge als auch den Durchmesser betrifft. Sie ist in einem geschlossenen Gehäuse fliegend gelagert, wobei das Lager mit Hilfe einer über Federn abgestützte Platte mit dem Gehäuse verbunden ist. Mit dieser Presse ist keine effektive Entwässerung eines solchen Materials möglich, wie es eingangs beschrieben wurde.

Es stellt sich daher die Aufgabe, eine Entwässerungspresse für durch Komprimieren entwässerbare Stoffe derart zu gestalten, daß sie einfach und übersichtlich aufgebaut ist, ein übermäßiger Verschleiß an den Maschinenteilen vermieden wird und gleichzeitig ein hoher Entwässerungsgrad erreichbar ist.

Die gestellte Aufgabe wird durch die kennzeichnenden Merkmale des Anspruchs 1 in vollem Umfang gelöst.

Die Unteransprüche 2 bis 17 beschreiben besonders günstige Ausführungsformen der Erfindung.

Der besondere Vorteil des Erfindungsgegenstandes liegt darin, daß die unter besonders intensiver Beanspruchung stehende Förderschnecke nicht starr geführt wird, sondern je nach Beschaffenheit und Mengenverteilung des auszupressenden Stoffs innerhalb eines bestimmten Bereiches eine frei einstellbare Position einnehmen kann, und daß gleichzeitig auch der sie umgebende Siebmantel teilweise nachgiebig befestigt ist. Auf diese Weise werden einfache Bauart, gute Zugänglichkeit am Austrag (Reinigung) der Presse sowie günstiges Verschleißverhalten, insbesondere für Schnecke und Siebmantel, miteinander kombiniert. Dadurch, daß sich die Förderschnecke und der sie umgebenden Siebmanteradial relativ zueinader bewegen können, wird der dazwischen behandelte Stoff besonders gut aufgelockert, was zu einer besseren Entwässerung führt. Solche Vorteile können durch oft am Siebmantel innen angebrachte Axialleisten oder dergleichen noch verstärkt werden. Eine übermäßige Belastung der Maschinenteile wird wegen der Ausweichmöglichkeit wiederum zuverlässig vermieden. Zusätzlich ist dadurch, daß eine gleichmäßige Druckverteilung im Bereich des mit Öffnung versehenen Mantels möglich ist, eine besonders gute und homogene Entwässerung erreichbar.

Die Erfindung wird erläutert anhand von Zeichnungen. Dabei zeigen
- Figur 1: ein schematisches Schnittbild einer erfindungsgemäßen Entwässerungspresse
- Figur 2: eine Draufsicht der in Fig. 2 gezeigten Vorrichtung
- Figur 3: schematisch: den Erfindungsgegenstand mit geschwenkter Schnecke
- Figur 4: schematisch: eine weitere vorteilhafte Ausführungsform.
- Figur 5: angedeutet : 3 verschiedene Schneckenpositionen
- Figur 6: Teilansicht einer Variante zur Siebmantelbefestigung
Figur 1 zeigt eine Ausführung einer erfindungsgemäßen Entwässerungspresse. Der Stoff A gelangt durch eine Öffnung 1 in das Volumen 2, in dem sich die Förderschnecke 3 mit ihrer Wendel 3' befindet. Das Volumen 2 wird begrenzt durch einen mit Löchern 5 versehenen Mantel 4, der hier zylindrisch ausgebildet ist. Der Stoff wird beim Durchlaufen der Förderstrecke 6 bereits sowohl durch die Schwerkraft als auch durch eine beim Transport eventuell stattfindende Komprimierung entwässert. Dabei läuft das Wasser W durch die Öffnungen 5 des Mantels 4 in einen Entwässerungskasten 8. Nach Durchlaufen der Förderstrecke 6 gelangt der Stoff in den Bereich des Austrags 9. In einer sich hier anschließenden Preßstrecke 7 kann eine weitere Komprimierung erfolgen. In dem hier gezeigten Fall werden bewegbare Platten 10,11 gegen den Stoff A' angestellt. Durch das Pressen gelangt dann weiteres Wasser W' in den Entwässerungskasten 8.

Die Förderschnecke 3 wird angetrieben durch eine Antriebseinheit 12, die - wie schematisch angedeutet - über einen Riemen oder dergl. die Welle der Förderschnecke in Rotation versetzt. Es ist auch erkennbar, daß die Antriebseinheit insgesamt so montiert ist, daß sie die drehpendelnde Schwenkbewegung der Förderschnecke 3 mitmachen kann.

Die Darstellung in Abbildung 1 zeigt weiterhin ein Beispiel, wie die Lagerung am antriebsseitigen Ende der Förderschnecke 3 zu bewerkstelligen ist. Die dort gezeigten Lager 16 und 17 können sowohl die Axialkräfte als auch die Radialkräfte an dieser Stelle aufnehmen, wobei aber die Möglichkeit der Schneckenachse, eine Drehpendelbewegung auszuführen, erhalten bleibt. Die Antriebseinheit 12 wird im wesentlichen von der beschriebenen Lagerung mitgetragen, da sie mit dem antriebsseitigen Ende der Förderschnecke 3 verbunden ist. Das von der Antriebskraft herrührende Drehmoment wird über die Drehmomentabstützung 13 auf das Gehäuse 15 der Presse übertragen. Bei entsprechender Konstruktion der Maschine können sich die von den Gewichtskräften der Förderschnecke 3 und der Antriebseinheit 12 stammenden Hebelmomente an den Lagern 16 und 17 im wesentlichen die Waage halten.

Auch wenn hier nur Vorrichtungen mit waagerecht liegenden Förder- und Preßstrecken gezeigt werden, sind ohne weiteres auch senkrecht oder schräg angeordnete denkbar, unter Umständen sogar vorteilhaft.

Dieselbe Preßvorrichtung ist in Fig. 2 als Ansicht von oben dargestellt mit Blick auf das Gehäuse 15 und die Einlauföffnung 1.

In der Fig. 3 ist in geschnittener Seitenansicht - zur Verdeutlichung etwas übertrieben - die Schwenkbewegung der Förderschnecke 3 zusammen mit der Antriebseinheit 12 dargestellt. Der Drehpunkt D für diese Drehpendelbewegung liegt, axial betrachtet, im Bereich der Schneckenlagerung.

Fig. 4 zeigt eine schematische Ansicht des Erfindungsgegenstandes, wobei die Blickrichtung axial von außen auf den Austrittsbereich der Presse gewählt wurde. Man erkennt die Förderschnecke 3 mit der Wendel 3'und der Außenfläche 3''. Bei dieser Ausführungsform ist der Siebmantel 4 am Maschinenrahmen 20 an den gezeigten Stellen 21 befestigt, während ein großer Teil des Siebmantel-Umfangs durch radial sich gegenüberliegende Bügel 18 gehalten wird, die ihrerseits relativ zum Maschinenrahmen 20 eine - wenn auch begrenzte - Beweglichkeit rechtwinkelig zur Schneckenachse aufweisen. Sie sind miteinander durch Verbindungselemente 19 verbunden. Dabei ist der Siebmantel 4 so befestigt, daß er lediglich stirnseitig gehalten wird und sonst an seiner Längsseite relativ zum Maschinenrahmen 20 beweglich ist (Fig.6). Vorteilhaft kann der Siebmantel 4 auch aus 2 Halbzylindern bestehen, die durch die Bügel 18 zusammengedrückt werden.

Die Darstellung Fig.4 zeigt darüberhinaus eine Anzahl von axial auf der Siebinnenseite befestigten Leisten 22, die dazu dienen, das Umlaufen des zu fördernden Stoffes zu verhindern und außerdem die Sieboberfläche vor Verschleiß zu schützen. Sie können exakt axial oder auch schräg verlaufen. Günstig ist ihre Wirkung auch für die Entwässerungsfunktion der Maschine, da infolge der Drehpendelbewegung der Förderschnecke 3 eine Bearbeitung des Stoffes zwischen der Wendel 3', insbesondere ihren Außenflächen 3'', und den genannten Leisten 22 erfolgen kann.

Fig. 5 zeigt in derselben Blickrichtung wie bei Fig 4 vergrößert und sehr schematisch verschiedene Stellungen der drehpendelnd lageveränderbaren Förderschnecke 3, wobei verschiedene Positionen derselben Schnecke durch unterschiedliche Strichlinien verdeutlicht sind. Die Durchlaß-Öffnungen im Siebmantel4 sind hier nicht dargestellt.

Figur 7 erläutert in einem Schema die einzelnen Funktionen, die durch eine spezielle Form der erfindungsgemäßen Vorrichtung erfüllt werden können, die z.B. im Anspruch 13 beschrieben ist. Dabei wird ein Altpapierstoff S in der Aufbereitung 25 bearbeitet, wobei Abfälle anfallen, während der aufbereitete und von Abfällen zumindest teilweise gereinigte Stoff S' weitergeführt wird. Die Abfälle gelangen als das zu entwässernde Material A in eine Förderung 26 mit einer Förder- und Entwässerungsstrecke 6. Infolge der Schwerkraft und meistens auch durch Verdichtung wird dabei Wasser W aus den Abfällen entfernt. Das so entwässerte Material A' wird anschließend in der Preßstrecke 7 der Preßbehandlung 27 unterzogen und unter Abgabe von weiterem Wasser W' noch stärker entwässert als pfropfenförmiges Material A'' herausgeführt.

Figur 8 zeigt eine spezielle Preßvorrichtung, als Ansicht von oben dargestellt mit Blick auf das Gehäuse 15. Der Stoff A gelangt durch eine Öffnung 1 in die Presse und wird, wie bereits beschrieben, behandelt. Nach Durchlaufen der Förder- und Entwässerungsstrecke 6 gelangt er in den Bereich des Austrags 12. In der nun sich anschließenden Preßstrecke 6 kommen die Preßelemente 23 und 24 zum Einsatz. In dem hier gezeigten Fall sind sie rechtwinkelig zur Förderrichtung der Transportschnecke in Führungen 28 bewegbar und werden durch Stellmotore 29 periodisch gegen das Material A' gepreßt. Der beispielsweise hydraulisch betätigte Stellmotor wird über Rohrstutzen 30 mit einem Druckmedium versorgt. Durch das Pressen gelangt weiteres Wasser W' in den Entwässerungskasten 8. Natürlich sind auch andere preßkrafterzeugende Einrichtungen denkbar. Das nun sehr stark entwässerte Material A'' kann aus der Vorrichtung herausfallen oder wird durch nachfolgendes Material herausgefördert. Die Transportschnecke wird angetrieben durch einen Antriebsmotor 12, der - wie schematisch angedeutet - über einen Riemen oder dergl. die Welle der Transportschnecke in Rotation versetzt.

Fig. 9 stellt schematisch eine andere Möglichkeit dar, nämlich wie die Preßelemente 23' und 24' an dem Gehäuse 15 durch Gelenke 33 schwenkbar gelagert und durch Stellmotore 29' bewegt werden können. Die Offenstellung ist dünner gezeichnet als die Preßstellung.

Die Fig. 10 zeigt, vereinfacht dargestellt, eine aufgeklappte Austragsvorrichtung in Ansicht von oben. Die Austragsvorrichtung enthält einen Rahmen 31, der in Gelenken 32 an Teilen des Gehäuses 15 der Entwässerungspresse auf- und zuklappbar befestigt ist. Dieser Rahmen 31 trägt wiederum Gelenke 33', die zur Befestigung der vereinfacht gezeichneten Preßelemente 23'',24'' dienen, so daß sich diese relativ zum Rahmen 31 bewegen lassen.
Wird im Stillstand der Entwässerungpresse die Austragsvorrichtung abgeklappt, so ist das Ende der Förderschnecke 3 relativ leicht zugänglich, während der Pfropfen A' in der abgeschwenkten Austragsvorrichtung verbleiben kann. Beispielsweise nach erfolgter Wartungs-Arbeit an der Entwässerungspresse kann die Austragsvorrichtung wieder vorgeklappt und der Betrieb der Entwässerungsschnecke wieder aufgenommen werden. Da der Pfropfen A' wieder an seine alte Stelle gelangt ist, wird relativ schnell der optimale Betriebszustand der Entwässerungspresse erreicht.

## Patentansprüche

1. Entwässerungspresse für durch Komprimieren entwässerbare Stoffe, mit einer rotierbaren Förderschnecke (3), die am eintragseitigen Ende angetrieben und so gelagert ist, daß sich der Winkel ihrer im wesentlichen in Förderwirkung verlaufenden Mittellinie unter der Wirkung der sie im wesentlichen rechtwinkelig zu ihrer Achslinie angreifenden Kräfte verändern kann, und die am austragseitigen Ende frei von einer maschinentechnischen Lagerung ist, welche Förderschnecke (3) in einem Volumen (8) angeordnet ist, mit einer Öffnung (1) für den Stoffeintrag, durch den zu entwässernden Stoff (A) in den anfänglichen Bereich der Förder- und Entwässerungsstrecke (6) gelangen kann, wobei das Volumen (2) von einem mit einer Vielzahl von Öffnungen (5) versehenen Mantel (4) teilweise begrenzt wird, durch die im zu entwässernden Stoff (A) enthaltenes Wasser (W) bei Zurückhaltung eines wesentlichen Teils des als Feststoff vorliegenden Stoffes (A') hindurchtreten kann, wodurch dieses kompaktiert und teilentwässert wird und mit einem am Ende der Förderstrecke gelegenen Stoffaustrag, und wobei der Mantel (4) lediglich an einer Stirnseite mit der Presse fest verbunden und soweit beweglich in der Presse befestigt ist, daß der überwiegende Teil des Mantels (4) eine beschädigungsfreie Querbewegung von mindestens 10 mm ausführen kann.

2. Entwässerungspresse nach Anspruch 1,
**dadurch gekennzeichnet**,
daß die Förderschnecke (3) oder dergleichen am eintragseitigen Ende drehpendelnd durch eine überwiegend momentenfrei wirkende Lagerung (16,17) gehalten wird.

3. Entwässerungspresse nach Anspruch 2,
**dadurch gekennzeichnet**,
daß die Antriebseinheit (12) der Förderschnecke oder dergleichen derart mit dieser verbunden ist, daß sie zusammen mit ihr die drehpendelnde Bewegung um die Lagerung ausführen kann und daß an der Antriebseinheit (12) eine Drehmomentenabstützung (13) zur Aufnahme des aus dem Antrieb herrührenden Drehmomentes angreift.

4. Entwässerungspresse nach Anspruch 1 oder 2,
**dadurch gekennzeichnet**,
daß der Mantel (4) durch ein zylindrisches Siebblech gebildet wird.

5. Entwässerungspresse nach Anspruch 1 oder 2,
**dadurch gekennzeichnet**,
daß der Mantel (4) durch ein konisches Siebblech gebildet wird.

6. Entwässerungspresse nach Anspruch 1,2, 4 oder 5,
**dadurch gekennzeichnet**,
daß der Mantel (4) auf seiner Innenseite mit im wesentichen axial angeordneten Leisten versehen ist.

7. Entwässerungspresse nach Anspruch 1 oder 2,
**dadurch gekennzeichnet**,
daß im am Ende der Förderstrecke (6) gelegenen Stoffaustrag eine Stauvorrichtung für den auszutragenden Stoff (A') vorhanden ist.

8. Entwässerungspresse nach einem der voranstehenden Ansprüche,
**dadurch gekennzeichnet**,
daß im Bereich des Stoffaustrages eine Austragsvorrichtung vorhanden ist, die sich in Förderrichtung gesehen anschließt und in die der Stoff (A') am Ende der Förder- und Entwässerungsstrecke (6) eintreten und hindurchgehen kann, welche Austragsvorrichtung ein Volumen zur Aufnahme des aus der Austragsöffnung ausgetretenen, pfropfenartig verfestigten Stoffes enthält und daß die Austragsvorrichtung zumindest teilweise zusammen mit dem im Volumen befindlichen, propfenartig verfestigten Stoff (A) entfernbar ist und daß dieser darin verbleiben kann, so daß der Bereich der Austragsöffnung der Entwässerungspresse freilegbar ist und zugänglich gemacht werden kann.

9. Entwässerungspresse nach Anspruch 8,
**dadurch gekennzeichnet**,
daß die Austragsvorrichtung einen Rahmen (31) oder dergl. enthält, der den pfropfenartig verfestigten Stoff (A) aufnehmen kann und der an Teilen des Gehäuses (15) der Entwässerungspresse schwenkbar befestigt ist, so daß er sich gemeinsam mit dem Volumen zur Aufnahme des Pfropfens um Gelenke (32) oder dergl. schwenken läßt.

10. Entwässerungspresse nach Anspruch 8 oder 9,
**dadurch gekennzeichnet**,
daß die Austragsvorrichtung Mittel zur Erzeugung eines gegen den Pfropfen wirkenden Druckes aufweist.

11. Entwässerungspresse nach einem der voranstehenden Ansprüche,
**dadurch gekennzeichnet**,
daß im Bereich des Stoffaustrages Preßelemente (23,24,23',24',23'',24'') vorhanden sind, die sich über eine in Förderrichtung anschließende Preßstrecke (7) erstrecken, in die der Stoff (A') am Ende der Förder- und Entwässerungsstrecke (6) eintreten und hindurchgehen kann, wobei zwischen den Preßelementen (23,24,23',24',23'',24'') ein Durchgangsquerschnitt gebildet wird, der sich dadurch vergrößern und verkleinern läßt, daß mindestens eines von den Preßelementen (23,24,23',24',23'',24'') bewegt wird.

12. Entwässerungspresse nach Anspruch 11,
**dadurch gekennzeichnet**,
daß die Bewegung der Preßelemente (23,24,23',24',23'',24'') in der Preßstrecke (7) im wesentlichen eine Kompaktierung rechtwinklig zur Richtung der anfänglichen Förderung bewirken kann.

13. Entwässerungspresse nach Anspruch 11 oder 12,
**dadurch gekennzeichnet**,
daß die Preßelemente (23,24,23',24',23'',24'') aus mindestens zwei quer zur Förderrichtung in Führungen (28) bewegbaren Bauteilen bestehen, die so gestaltet sind, daß sie bei einer Zusammenlaufbewegung den durch sie im wesentlichen umschlossenen austretenden Stoff (A', A'') komprimieren oder beim Auseinanderlaufen freigeben können.

14. Entwässerungspresse nach Anspruch 11 oder 12,
**dadurch gekennzeichnet**,
daß die Preßelemente (23,24,23',24',23'',24'') aus mindestens zwei mit Gelenken (33,33') am Pressengehäuse (15) angebrachten Bauteilen bestehen, die so gestaltet sind, daß sie bei einer Einschwenkbewegung um die besagten Gelenke (33,33') den durch sie im wesentlichen umschlossenen austretenden Stoff (A', A'') komprimieren und beim Ausschwenken freigeben können.

15. Entwässerungspresse nach Anspruch 11,12,13 oder 14,
**dadurch gekennzeichnet**,
daß die Preßelemente (23,24,23',24',23'',24'') Öffnungen für die Aufnahme oder den Durchlaß von abgepreßtem Wasser aufweisen.

16. Entwässerungspresse nach einem der Ansprüche 11 bis 15,
**dadurch gekennzeichnet**,
daß die Preßelemente (23,24,23',24',23'',24'') aus mindestens zwei mit Gelenken (33,33')an einem Rahmen (31) angebrachten Bauteilen bestehen, die so gestaltet sind, daß sie bei einer Einschwenkbewegung um die besagten Gelenke (33,33') das durch sie im wesentlichen umschlossenen austretenden Material (A', A'') komprimieren und beim Ausschwenken freigeben können, und wobei der Rahmen (31) wiederum schwenkbar über Gelenke (32) mit dem Pressengehäuse (15) verbunden ist.

17. Entwässerungspresse nach einem der Ansprüche 8 bis 10 und einem der Ansprüche 11 bis 16,
**dadurch gekennzeichnet**,
daß die Preßelemente (23,24,23',24',23'',24'') zu der ein Volumen zur Aufnahme des aus der Austragsöffnung ausgetretenen, pfropfenartig verfestigten Stoffes(A') enthaltenden Austragsvorrichtung gehören, wobei die Austragsvorrichtung zumindest teilweise zusammen mit dem im Volumen befindlichen, propfenartig verfestigten Stoff (A) schwenkbar ist.

18. Verwendung der Presse nach einem der vorstehenden Ansprüche,
**dadurch gekennzeichnet**,
daß der zu entwässernde Stoff (A) aus bei der Aufbereitung (1) von Altpapierstoff anfallenden Abfällen besteht.

## Claims

1. A dewatering press for materials dewaterable by compression, comprising a rotatable conveying screw (3) which is driven at the feed end and is so mounted that the angle of its middle line running substantially in conveying action may alter under the effect of the forces acting substantially at right angles to its axial line, and which is free at its discharge end of any mechano-technical mounting, which conveying screw (3) is arranged in a space (2), said dewatering press further comprising an opening (1) for material feed, through which the material (A) to be dewatered may arrive in the initial zone of the conveying and dewatering path (6), the space (2) being partially defined by a case (4) provided with a plurality of openings (5), through which water (W) contained in the material (A) to be dewatered may pass, a substantial portion of the material (A') present as solids being kept back, whereby this material (A') is compacted and partially dewatered, and comprising a material discharge at the end of the conveying path, the case (4) being firmly connected to the press only at one end and being attached movably in the press to such an extent that the majority of the case (4) may effect damage-free transverse motion of at least 10 mm.

2. A dewatering press according to claim 1, characterized in that the conveying screw (3) or the like is held, at the feed end so as to be able to oscillate, by a predominantly moment-freely acting mounting (16, 17).

3. A dewatering press according to claim 2, characterized in that the drive unit (12) of the conveying screw or the like is connected therewith in such a way that, together therewith, it can effect the oscillatory motion about the mounting and in that a torque support (13) acts on the drive unit (12) to absorb the torque coming from the drive.

4. A dewatering press according to claim 1 or claim 2, characterized in that the case (4) is formed of a cylindrical perforated plate.

5. A dewatering press according to claim 1 or claim 2, characterized in that the case (4) is formed of a conical perforated plate.

6. A dewatering press according to any one of claims 1, 2, 4 or 5, characterized in that the case (4) is provided on its inside with substantially axially arranged strips.

7. A dewatering press according to claim 1 or claim 2, characterized in that a retaining device for the material (A') to be discharged is provided in the material discharge positioned at the end of the conveying path (6).

8. A dewatering press according to any one of the preceding claims, characterized in that a discharge device is present in the area of the material discharge, which discharge device adjoins, when viewed in the conveying direction, and into and through which the material (A') at the end of the conveying and dewatering path (6) may enter and pass, which discharge device comprises a space for receiving the material compacted in the manner of a plug and discharged from the discharge opening and in that the discharge device may be removed at least partially together with the material (A) located in the space and compacted in the manner of a plug, and in that the material may remain therein, such that the area of the discharge opening of the dewatering press may be uncovered and made accessible.

9. A dewatering press according to claim 8, characterized in that the discharge device comprises a frame (31) or the like, which may receive the material (A) compacted in the manner of a plug and which is attached swivellably to parts of the housing (15) of the dewatering press, such that it may be swivelled together with the space for receiving the plug about joints (32) or the like.

10. A dewatering press according to claim 8 or claim 9, characterized in that the discharge device comprises means for generating a pressure acting against the plug.

11. A dewatering press according to any one of the preceding claims, characterized in that press elements (23, 24,23',24',23'',24'') are present in the area of the material discharge, which elements extend over a press path adjoining in the conveying direction, into and through which press path (7) the material (A') at the end of the conveying and dewatering path (6) may enter and pass, an opening cross-section being formed between the press elements (23,24,23',24',23'',24''), which opening cross-section may enlarge and diminish by movement of at least one of the press elements (23,24,23',24',23'',24'').

12. A dewatering press according to claim 11, characterized in that movement of the press elements (23,24,23',24',23'',24'') in the press path (7) may essentially effect compacting at right angles to the initial conveying direction.

13. A dewatering press according to claim 11 or claim 12, characterized in that the press elements (23,24,23',24', 23'',24'') consist of at least two components movable perpendicularly to the conveying direction in guides (28), which components are so constructed that in a converging movement they may compress the discharging material (A',A'') surrounded substantially thereby or release it in a diverging movement.

14. A dewatering press according to claim 11 or claim 12, characterized in that the press elements (23,24,23',24', 23'',24'') consist of at least two components attached with joints (33,33') to the press housing (15), which components are so constructed that upon swivelling inwards about said joints (33,33') they may compress the discharging material (A',A'') substantially surrounded thereby and release it upon swivelling outwards.

15. A dewatering press according to any one of claims 11, 12, 13 or 14, characterized in that the press elements (23,24,23',24',23'',24'') comprise openings for receiving expressed water or for the through-flow thereof.

16. A dewatering press according to any one of claims 11 to 15, characterized in that the press elements (23,24,23', 24',23'',24'') consist of at least two components attached with joints (33,33') to a frame (31), which components are so constructed that upon swivelling inwards about said joints (33,33') they may compress the discharging material (A',A'') substantially surrounded thereby and release it upon swivelling outwards, the frame (31) in turn being connected swivellably by joints (32) to the press housing (15).

17. A dewatering press according to any one of claims 8 to 10 and any one of claims 11 to 16, characterized in that the press elements (23,24,23',24',23'',24'') belong to the discharge device containing a space for receiving the material (A') discharged from the discharge opening and compacted in the manner of a plug, the discharge device being swivellable at least partially together with the material (A) compacted in the manner of a plug and located in the space.

18. Use of the press according to any one of the preceding claims, characterized in that the material (A) to be dewatered consists of waste occurring during the preparation (1) of waste paper stock.

## Revendications

1. Presse de déshydratation pour matières déshydratables par compression, comportant une vis rotative de transport (3), qui est entraînée à l'extrémité côté entrée et est montée de manière que l'angle de sa ligne médiane s'étendant sensiblement dans le sens de l'effet du transport, peut varier sous l'action des forces agissant sensiblement à angle droit par rapport à sa ligne d'axe, et qui à l'extrémité côté sortie ne comporte pas de support mécanique, laquelle vis de transport (3) est placée dans un volume (8), avec une ouverture (1) pour l'entrée de la matière, à travers laquelle la matière (A) à déshydrater peut parvenir dans la zone initiale du parcours de transport et de déshydratation (6), dans laquelle le volume (2) est partiellement délimité par une enveloppe (4) pourvue d'un grand nombre d'ouvertures (5), à travers lesquelles l'eau (W) contenue dans la matière (A) à déshydrater peut passer, une partie essentielle de la matière (A) se trouvant sous forme solide étant retenue, ce qui fait que celle-ci est compactée et partiellement déshydratée et comportant une sortie de matière située à l'extrémité du parcours de transport, et dans laquelle l'enveloppe (4) est solidaire de la presse uniquement sur un côté frontal et est fixée mobile dans la presse de manière que la majeure partie de l'enveloppe (4) puisse exécuter un mouvement transversal sans dommage, d'au moins 10 mm.

2. Presse de déshydratation selon la revendication 1, caractérisée en ce que la vis de transport (3) ou similaire est maintenue à l'extrémité côté entrée, de manière oscillante et tournante par un support (16, 17) agissant principalement sans moment.

3. Presse de déshydratation selon la revendication 2, caractérisée en ce que l'unité d'entraînement (12) de la vis de transport ou similaire est reliée à celle-ci de manière qu'elle puisse exécuter le mouvement oscillant et tournant autour du support et que sur l'unité d'entraînement (12) agisse un appui de couple de rotation (13) destiné à absorber le couple de rotation provenant de l'entraînement.

4. Presse de déshydratation selon les revendications 1 ou 2, caractérisée en ce que l'enveloppe (4) est formée par une tôle perforée cylindrique.

5. Presse de déshydratation selon les revendications 1 ou 2, caractérisée en ce que l'enveloppe (4) est formée par une tôle perforée conique.

6. Presse de déshydratation selon les revendications 1, 2, 4 ou 5, caractérisée en ce que l'enveloppe (4) est pourvue sur sa face intérieure de barres disposées sensiblement axialement.

7. Presse de déshydratation selon les revendications 1 ou 2, caractérisée en ce que dans la sortie de matière, située à l'extrémité du parcours de transport (6), est prévu un dispositif de retenue pour la matière (A') à extraire.

8. Presse de déshydratation selon l'une des revendications précédentes, caractérisée en ce que dans la zone de la sortie de matière est prévu un dispositif d'extraction qui, vu dans le sens du transport, vient ensuite et dans lequel la matière (A') peut pénétrer et traverser à l'extrémité du parcours de transport et de déshydratation (6), lequel dispositif d'extraction contient un volume destiné à recevoir la matière consolidée à la manière d'un bouchon, sorti par l'ouverture d'extraction et en ce que le dispositif d'extraction peut être enlevé au moins en partie avec la matière (A) consolidée à la manière d'un bouchon, se trouvant dans le volume, et en ce que celle-ci peut rester à l'intérieur, de sorte que la zone de l'ouverture d'extraction de la presse de déshydratation peut être libérée et rendue accessible.

9. Presse de déshydratation selon la revendication 8, caractérisée en ce que le dispositif d'extraction contient un cadre (31) ou similaire, qui peut recevoir la matière (A) consolidée à la manière d'un bouchon et qui est fixé pivotant sur des parties du carter (15) de la presse de déshydratation, de sorte qu'il peut pivoter autour d'articulations (32) ou similaires, conjointement avec le volume destiné à recevoir le bouchon.

10. Presse de déshydratation selon les revendications 8 ou 9, caractérisée en ce que le dispositif d'extraction comporte des moyens de production d'une pression agissant contre le bouchon.

11. Presse de déshydratation selon l'une des revendications précédentes, caractérisée en ce que dans la zone de l'extraction de matière sont prévus des éléments de pression (23, 24, 23', 24', 23'', 24''), qui s'étendent sur un parcours de pression (7) venant ensuite dans le sens du transport, dans lesquels la matière (A') peut pénétrer et traverser à la fin du parcours de transport et de déshydratation (6), entre les éléments de pression (23, 24, 23', 24', 23'', 24'') étant formée une section transversale de passage, qui peut augmenter et diminuer en ce qu'au moins l'un des éléments de pression (23, 24, 23', 24', 23'', 24'') est déplacé.

12. Presse de déshydratation selon la revendication 11, caractérisée en ce que le déplacement des éléments de pression (23, 24, 23', 24', 23'', 24'') peut provoquer, dans le parcours de pression (7), essentiellement un compactage à angle droit par rapport à la direction du transport initial.

13. Presse de déshydratation selon les revendications 11 ou 12, caractérisée en ce que les éléments de pression (23, 24, 23', 24', 23'', 24'') sont constitués d'au moins deux éléments déplaçables transversalement à la direction de transport, dans des organes de guidage (28), lesquels éléments sont conçus de manière à pouvoir comprimer la matière (A', A''), sensiblement enfermée par ceux-ci lors de leur réunion ou à pouvoir la libérer lorsqu'ils s'écartent.

14. Presse de déshydratation selon les revendications 11 ou 12, caractérisée en ce que les éléments de pression (23, 24, 23', 24', 23'', 24'') sont constitués d'au moins deux éléments fixés avec les articulations (33, 33') sur le carter (15) de la presse, qui sont tels que lors d'un pivotement vers l'intérieur, autour des articulations (33, 33') citées, ils peuvent comprimer la matière (A', A'') sortante, sensiblement enfermée par eux et à pouvoir la libérer lors du pivotement en ouverture.

15. Presse de déshydratation selon les revendications 11, 12, 13 ou 14, caractérisée en ce que les éléments de pression (23, 24, 23', 24', 23'', 24'') présentent des ouvertures destinées à recueillir ou à laisser passer l'eau expulsée.

16. Presse de déshydratation selon l'une des revendications 11 à 15, caractérisée en ce que les éléments de pression (23, 24, 23', 24', 23'', 24'') sont constitués d'au moins deux éléments fixés avec des articulations (33, 33') sur un cadre (31), qui sont tels que lors d'un pivotement vers l'intérieur autour des articulations (33, 33') citées, ils puissent comprimer la matière (A', A'') sortante, sensiblement enfermée par eux, et puissent la libérer lors d'un pivotement d'ouverture, et le cadre (31) étant relié à nouveau de manière à pouvoir pivoter par des articulations (32), avec le carter (15) de la presse.

17. Presse de déshydratation selon l'une des revendications 8 à 10 et l'une des revendications 11 à 16, caractérisée en ce que les éléments de pression (23, 24, 23', 24', 23'', 24'') font partie d'un dispositif d'extraction contenant un volume destiné à recevoir la matière (A'), consolidée à la manière d'un bouchon, sortie par l'ouverture d'extraction, le dispositif d'extraction pouvant pivoter au moins partiellement conjointement avec la matière (A) consolidée en bouchon, se trouvant dans le volume.

18. Utilisation de la presse selon l'une des revendications précédentes, caractérisée en ce que la matière (A) à déshydrater est constituée de déchets se formant lors de la préparation (1) de vieux papiers.
